# EUROPÄISCHE PATENTSCHRIFT

(11) **EP 1 599 672 B1**
(45) Veröffentlichungstag und Bekanntmachung des Hinweises auf die Patenterteilung: **20.02.2008**
(21) Anmeldenummer: 03775139.3
(22) Anmeldetag: 26.08.2003
(51) Int. Cl.: F04B 1/00

(54) **DICKSTOFFPUMPE**
THICK MATERIAL PUMP
POMPE POUR MATIERES EPAISSES

(30) Priorität: 31.08.2002 DE 10240256
(43) Veröffentlichungstag der Anmeldung: 30.11.2005
(73) Patentinhaber: Hudelmaier, Gerhard, 89075 Ulm (DE); Hudelmaier, Jörg, 80636 München (DE)
(72) Erfinder: Hudelmaier, Gerhard, 89075 Ulm (DE); Hudelmaier, Jörg, 80636 München (DE)
(74) Vertreter: Aufenanger, Martin
(86) Internationale Anmeldenummer: PCT/EP2003/009418
(87) Internationale Veröffentlichungsnummer: WO 2004/025119

(56) Entgegenhaltungen:
- DE-A- 2 052 583
- DE-A- 19 957 337
- US-A- 3 298 322
- US-A- 3 663 129

## Beschreibung

Die Erfindung betrifft eine Dickstoffpumpe mit mindestens zwei sich im Pump- und Saugbetrieb abwechselnden Pumpeinheiten, einer Förderleitung, einer Saugleitung und einem Umschaltventil zum Umschalten zwischen den beiden Pumpeinheiten, wobei das Umschaltventil eine Pumpeinheit im Pumpbetrieb mit der Förderleitung und eine Pumpeinheit im Saugbetrieb mit der Saugleitung verbindet. Das charakteristische solcher Pumpen besteht vor allem darin, dass am Ende eines Hubes, mindestens während der Umschaltzeit des Umschaltventils, die Pumparbeit unterbrochen wird. Weitere Verzögerungen ergeben sich aus den Eigenschaften des zu pumpenden Mediums. Bei Beton, dem am meisten verpumpten Medium, kann der Saughub eine oft unzureichende Füllung des Zylinders bewirken. Es ist deshalb vor jedem Anschieben des Förderstroms eine Verdichtung des Mediums erforderlich.

Ein besonders negativer Effekt, der den Pumpvorgang beeinflusst, besteht darin, dass während des Umschaltvorganges die Ventilstellung ein Zurückfließen des Dickstoffs aus der Förderleitung in den nicht vollständig gefüllten Saugzylinder oder gar in den Vorratsbehälter ermöglicht.

Solche konstruktiv bedingten Eigenarten der Dickstoffpumpen in Verbindung mit den zu verpumpenden Medien ergeben oft eine beachtliche Unterbrechung des Pumpvorgangs und damit auch des Förderstroms. Besonders auffällig ist dies beim Verpumpen von Beton, da in der Förderleitung eine erhebliche Reibung den Förderstrom sofort abbremst, wenn der Förderdruck abreist.

Solche Unterbrechungen des Förderstroms haben eine ganze Reihe von unerwünschten Nebeneffekten. So reduziert sich die Förderleistung der Pumpe oft beträchtlich, Träger von Rohrsystemen, die an die Pumpe angeschlossen sind, werden in Schwingungen versetzt. Die oft beträchtlichen Massen, die sich in den Rohrleitungssystemen befinden, müssen bei jedem Hub von 0 auf eine Fliessgeschwindigkeit von bis zu 4m/s in sehr kurzer Zeit beschleunigt werden, wodurch sehr hohe Leistungsbereitstellungen erforderlich sind und erhebliche Energie aufgebracht werden muss.

Es besteht, daher ein großes Bedürfnis diese Förderstromunterbrechung zu vermeiden.

Aus der US 3,663,129 ist eine Dickstoffpumpe zum Erzeugen eines konstanten Förderstroms bekannt. Die Dickstoffpumpe weist zwei Pumpeinheiten und eine Hilfspumpeinheit auf, wobei die beiden Pumpeinheiten über ein Ventil wechselweise mit einer Förderleitung und einem Vorratsbehälter verbunden werden können. Die Dickstoffpumpe wird nach folgenden Verfahren betrieben: Die erste Pumpeinheit ist im Saugbetrieb mit dem Vorratsbehälter verbunden, die zweite Pumpeinheit ist im Pumpbetrieb über das Ventil mit der Förderleitung verbunden. Die Hilfspumpeinheit ist permanent mit dem Ventil und somit mit der Förderleitung verbunden. Gegen Ende des Pumpbetriebs der zweiten Pumpeinheit und während des Umschaltens des Ventils, durch das nun die erste Pumpeinheit mit der Förderleitung und die zweite Pumpeinheit mit dem Vorratsbehälter verbunden wird, fördert die Hilfseinheit Dickstoff in die Förderleitung, um einen konstanten Förderstrom aufrecht zu erhalten. Nach dem Umschaltvorgang fördert nun die erste Pumpeinheit Dickstoff in die Förderleitung, die zweite Pumpeinheit ist im Saugbetrieb mit dem Vorratsbehälter verbunden. Die Hilfspumpeinheit befindet sich nun ebenfalls im Saugbetrieb und saugt Dickstoff aus der Förderleitung, um sich wieder zu füllen. Nachteilig an dieser Lösung ist, dass die Hilfspumpeinheit aus der Förderleitung befüllt wird und somit die Fördermenge verringert wird.

Ein weiterer Lösungsvorschlag ist der deutschen Patentschrift DE3525003 zu entnehmen. Der Kern des beschriebenen Verfahrens besteht darin, dass ein erster Förderzylinder seinen Druckhub noch nicht beendet hat, während ein zweiter Förderzylinder, der bereits angesaugt hat, ebenfalls startet und seinen Hub mit geringerer Geschwindigkeit durchführt. Nachdem der erste Zylinder den Druckhub beendet hat, beginnt der Umschaltvorgang der Umstelleinrichtung, während der zweite Zylinder seinen Druckhub mit erhöhter Geschwindigkeit fortsetzt. Ein solches Vorgehen hat zur Folge, dass der Dickstoff in dem zweiten Zylinder bereits vorverdichtet ist, so dass durch die Umschaltung des Ventils die Betonsäule in der Förderleitung nicht mehr zurückfließen kann. Dadurch wird die Unterbrechung des Förderstroms reduziert, eine gewisse Lücke bleibt aber erhalten.

Eine grundsätzliche Lösung des Problems beschreibt die deutsche Patentschrift-DE19503986. Bei diesem Verfahren werden die beiden Pumpeinheiten, die eine Zweizylinder-Dickstoffpumpe bilden, und mittels einer Umstelleinrichtung abwechselnd mit dem Behälter oder der Lieferleitung verbunden sind und deren Förderkolben miteinander abwechselnd einen Saug- und einen Druckhub ausführen, so gesteuert, dass die durchschnittliche Kolbengeschwindigkeit während des Saughubs wenigstens zeitweise größer ist als während des Druckhubs. Während des Umstellzeitraumes trennt die Umstellvorrichtung die beiden Förderzylinder zumindest zeitweise von dem Vorratsbehälter und schließt Letztere gemeinsam an die Lieferleitung an. In diesem Zustand hat der eine Förderkolben seinen Druckhub noch nicht beendet, aber gleichzeitig beginnt der andere Förderkolben ebenfalls mit seinem Druckhub, wobei der eine Förderkolben seinen Saughub erst ausführt, wenn der Kurzschluss im wesentlichen wieder aufgehoben und der zugehörige Förderzylinder mit dem Behälter wieder verbunden ist. Dieser schlüssige Vorschlag, leidet, abhängig von der Konsistenz des zu verpumpenden Mediums, darunter, dass bei einer nur unzureichenden Zylinderfüllung eine leichte Pulsation auftreten kann.

Ein weiterer Versuch das Problem zu lösen, ist in der DE19735091 offenbart. Bei diesem Vorschlag wird das oben beschrieben asynchrone Ansteuerungsverfahren der Antriebszylinder mit einem außerhalb des Vorratsbehälters angeordneten Rohrweichen-Systems kombiniert. Die Zweizylinder-Kolbenpumpe arbeitet im Saugbetrieb schneller als im Pumpbetrieb, wodurch der Saugvorgang der einen Pumpeinheit bereits abgeschlossen ist, während der Pumpbetrieb der anderen Pumpeinheit noch andauert. Anschließend wird mittels ebenfalls bereits bekannter Schiebeelemente, die mit der ersten Pumpeinheit in Kontakt stehende Dickstofffüllung vom Vorratsbehälter abgetrennt. Anschließend erfolgt eine Vorkomprimierung des Dickstoffs mittels des Förderkolbens der ersten Pumpeinheit, bis ein gewünschter Druck aufgebaut ist. Währenddessen befindet sich die zweite Pumpeinheit immer noch im Pumpbetrieb. Erst nach Aufbringung des Vorspannungsdrucks schaltet die Rohrweiche um. Das eine Ende der Rohrweiche ist ständig mit dem vom Vorratsbehälter wegführenden Saugleitungsabschnitt verbunden, wohingegen die Förderleitung ständig mit dem Hohlraum des Rohrweichen-Gehäuses in Verbindung steht. Der vorgespannte Dickstoff kommt nunmehr mit dem unter Druck stehenden Dickstoff im Rohrweichen-Gehäuse in Verbindung. Dieser Vorgang führt nicht zu einer Schwingung in der Fördersäule, da die Vorspannung bevorzugt auf dem Druckniveau in der Förderleitung liegt und daher ein Absacken des Dickstoffs in der Förderleitung nicht erfolgt. Sobald die zweite Pumpeinheit ihren Pumpbetrieb beendet hat, übernimmt die erste Pumpeinheit den Pumpbetrieb. Nachfolgend wird die zweite Pumpeinheit mittels der Rohrweiche und Öffnen des Absperrschiebers mit dem Vorratsbehälter verbunden. Der Zyklus beginnt mit dem Umschalten der Pumpeinheiten von neuem.

Nachteilig bei dieser Lösung ist jedoch, dass ein Teil des Fördervolumens der Pumpeinheiten durch diesen Vorspannungsvorgang verschenkt wird. Außerdem ist ein ganz erheblicher Steueraufwand erforderlich, da je nach Zylinderfüllung der Weg des vorspannenden Kolbens unterschiedlich ist und die dadurch auftretende Disharmonie der Bewegung der Förderkolben zueinander ausgeglichen werden muss. Schließlich besteht immer noch eine Unterbrechung durch die Umstellzeit des Rohrschiebers.

Alle Unzulänglichkeiten, die in den Vorschlägen zur Erzeugung eines kontinuierlichen Dickstoffstroms auftreten, löst der Vorschlag, der der DE 19957337.9 zu entnehmen ist. Dieser Vorschlag greift auf bekannte Ansteuerungsverfahren der Antriebszylinder und Umstellvorrichtungen zurück und löst das Problem der Vorspannung in den Förderzylindern dadurch, dass im Bereich der Saugleitung eine Ladedruckeinrichtung eingebaut ist. Damit wird erreicht, dass am Ende des Saughubs der Zylinder voll gefüllt und der Inhalt auf das Druckniveau der Förderleitung vorgespannt ist.

Nachteilig an dieser Lösung ist nur ein gewisser Steueraufwand, der erforderlich ist, um die asynchrone Bewegung der Antriebszylinder, des Schiebers und der Ladedruckeinrichtung so aufeinander abzustimmen, dass ein konstanter Fluss in der Förderleitung entsteht.

Aufgabe der Erfindung ist es nun, ein Verfahren zu entwickeln, das Vorschläge, wie sie z. B. in der DE 19957337.9 beschrieben sind, vereinfacht und fortentwickelt.

Die Erfindung löst diese Aufgabe mit den Mitteln des Anspruchs 1, insbesondere dadurch dass der Vorratsbehälter durch einen weiteren Schieber von der Saugleitung und der daran angebrachten Ladedruckeinrichtung abtrennbar ist und im Bereich der Umschaltphase die Ladedruckeinrichtung mit der Förderleitung verbunden ist.

Durch die Verbindung der Ladedruckeinrichtung mit der Förderleitung ergibt sich die Möglichkeit, die Förderkapazität der Ladedruckeinrichtung zu nutzen, um den Unterbruch des Förderstroms in der Förderleitung, der während der Umschaltphase auftritt, zu überbrücken. Es ist natürlich dafür zu sorgen, dass die Ladedruckeinrichtung genügend Füllung aufweist, um die Verdichtungs- und Überbrückungsleistung bereitzustellen.

Es ist naheliegend die Verbindung zwischen Ladedruckeinrichtung und der Förderleitung mit den bereits vorhandenen Umschaltmitteln zu bewerkstelligen.

Grundsätzlich können die Umstell- und Verbindungsmittel im Betonvorratsbehälter oder aber in einem gesonderten Schiebergehäuse untergebracht werden. Letztere Variante ist zweckmäßiger, deshalb wird im Folgenden vor allem auf Umschaltventile eingegangen, die in einem gesonderten Schiebergehäuse untergebracht sind.

Dieses Schiebergehäuse wird so zu gestalten sein, dass es mindestens vier Öffnungen hat, von denen zwei mit den Förderzylindern verbunden sind, eine mit der Saugleitung und eine Öffnung mit der Druckleitung. Die Zu- und Abgänge sind so anzubringen, das eine geeignete Umstelleinrichtung die erforderlichen Verbindungen herstellen kann.

Eine naheliegende Ausformung der Umstelleinrichtung, die Ladedruckeinrichtung und Förderleitung verbinden kann, ist eine Rohrweiche. Denkbar ist ein Anschluss der Ladedruckeinrichtung an die Saugleitung, so dass die Rohrweiche die bekannte Form eines S-Rohrs haben kann. Es ist aber auch denkbar, dass die Ladedruckeinrichtung an einen besonderen Zugang zur Rohrweiche angeschlossen wird. In diesem Fall ist es günstig, den Anschluss für die Ladedruckeinrichtung auf der gegenüberliegenden Seite der Saugleitung an die Rohrweiche anzuschließen. Die Achse durch beide Anschlüsse ist die Drehachse der Rohrweiche.

Die Verbindung der Ladedruckeinrichtung mit der Förderleitung geschieht bei einer derart ausgebildeten Rohrweiche dadurch, dass in einer Mittelstellung zwischen den beiden Förderzylindern ein Zugang zu der Förderleitung hergestellt wird. Am einfachsten geschieht dies dadurch, dass die Brillenplatte einen entsprechenden Ausschnitt und Vorsprung besitzt, so dass die Öffnung der Rohrweiche in dieser Stellung Material in den Zugang zur Druckleitung, in der Regel ist dies das Schiebegehäuse, abgeben kann.

Neben dem Rohrschieber sind auch andere Umstelleinrichtungen denkbar, unter Umständen sogar besser geeignet. Zu denken ist zum Beispiel an Drehschieber, die als Doppelflügel-Schieber ausgebildet sein können.

Mit einem solchen Schiebersystem, untergebracht in einem Gehäuse wie oben beschrieben, lässt sich für jeden Förderzylinder abwechselnd ein Saug- und Druckkanal bilden. Wird der Schieber in eine Mittelstellung verbracht, so bildet er einen Doppelkanal, der die Ladedruckeinrichtung mit der Lieferleitung verbindet. Da solche Schieber sehr schlank gehalten werden können, ist eine ideale Verbindung zwischen Druckleitung und Ladedruckeinrichtung möglich.

Um das Hauptanliegen der Erfindung, nämlich die Aufrechterhaltung des Dickstoffstroms während der Umstellphase, zu bewerkstelligen, sind wichtig : die Dauer der Verbindung, der Druck den die Ladeeinrichtung aufweist, die Menge die die Ladedruckeinrichtung bereitstellen muss und die Schaltzeitpunkte der einzelnen Schritte der Umschaltung.

Der Druck der Ladeeinrichtung muss z. B. mindestens dem Druck in der Lieferleitung entsprechen. Der Ausstoß während der Umschaltphase sollte den Volumenausfall während dieser abdecken. Die Parameter und eine genaue Abstimmung des gewünschten Ablaufs hängen entscheidend von den Schaltzeitpunkten ab. So kann es zum Beispiel zweckmäßig sein, den Zeitpunkt für den Beginn der Umschaltphase kurz vor das Ende des Saughubs zu legen, so dass die Mittelstellung des Schiebers und damit die Verbindung von Ladedruckeinrichtung und Förderleitung in jedem Fall erreicht ist, bevor der Saug- und Druckhub zu Ende ist. Zweckmäßigerweise wird das Weiterschalten aus der Mittelstellung betätigt, so bald der Druckzylinder eingeschaltet ist und seine Arbeit aufnimmt.

Im Folgenden wird an einigen Beispielen die Funktionsweise der Erfindung beschrieben.

Ausgegangen wird von einem Schiebergehäuse (12), das vier Öffnungen besitzt. An zwei Zugängen sind die beiden Förderzylinder(1+2) angeschlossen. Eine weitere Öffnung wird durch die Saugleitung (5) mit der Ladedruckeinrichtung (8) und dem Vorratsbehälter (9) belegt. Auf der gegenüberliegenden Seite mündet die Druckleitung (7). Die Verbindungen werden durch eine Umstelleinrichtung (6), beispielsweise durch einen Drehschieber hergestellt, die im Gehäuse für jeden Förderzylinder abwechselnd einen Druck (14) -und einen Saugkanal (15) ausbildet.

In Figur 1 ist der Beginn des Pumpzyklus dargestellt. Die Umstelleinrichtung (6) verbindet den Pumpzylinder (2) mit der Förderleitung (7) und den Vorratsbehälter (9) über den offenen Schieber (10) und die Saugleitung (5) mit dem Saugzylinder (1). Gleichzeitig ist die Ladedruckeinrichtung (8) mit der Saugleitung (5) verbunden und saugt ebenfalls Dickstoff aus dem Vorratsbehälter an. Da die Saugseite eine sehr niedriges Druckniveau besitzt, wird die Umschalteinrichtung (6) mit der Druckdifferenz zwischen Saugseite und Druckseite zusätzlich gegen die Anschläge (13) gepresst.

In Figur 2 hat der saugende Kolben (3) die Schaltstelle (a) erreicht. Bis zu diesem Zeitpunkt hat auch die Ladedruckeinrichtung ihr maximales Volumen angesaugt. Durch Verschließen des Schiebers (10) wird der Vorratsbehälter (9) von der Saugleitung (5) getrennt. Die Ladedruckeinrichtung (8) beginnt zu schieben und drückt über die Saugleitung (5) Material in den Zylinder (1) und verdichtet dies gleichzeitig. Der Druckkolben (4) presst mit gewünschter Geschwindigkeit und erforderlichem Druck Dickstoff in die Förderleitung (7).

In Figur 3 erreicht der saugende Kolben (3) nun die Schaltstelle (b), die nahe am Ende des Saughubs an der Schaltstelle (c) liegt. Nach wie vor besteht eine Verbindung zwischen der Ladedruckeinrichtung (8) und dem saugenden Förderzylinder (1). Am Schaltpunkt (b) beginnt die Umschaltung der Umschalteinrichtung (6) in eine Mittelstellung. Am Beginn der Umschaltzeit drückt die Ladedruckeinrichtung (8) noch in den saugenden Zylinder (1) aber auch schon teilweise in die Förderleitung (7), die noch von dem Druckkolben (4), u. U. mit abnehmender Leistung, versorgt wird. Bei Erreichen der Mittelstellung der Umschalteinrichtung (6) erreicht der saugende Kolben (3) das Ende der Saugstrecke und der drückende Kolben (4) das Ende der Pumpstrecke. Nun übernimmt die Ladedruckeinrichtung (8) für kurze Zeit die Versorgung der Förderleitung (7) hinsichtlich Menge und Druck. Der Dickstoff kann nur in die Förderleitung (7) entweichen, da der Förderzylinder (2) durch den Förderkolben (4) verschlossen und der Zylinder (1) wegen des verdichteten Dickstoffs nicht aufnahmefähig ist. Diese Situation ist in Figur 4 dargestellt. Ein Signal am Schaltpunkt (c) bewirkt, dass die beiden Förderzylinder (1) und (2) umgeschaltet werden. Ein Weiterschalten der Umschalteinrichtung (6) vermindert die Förderung der Ladedruckeinrichtung (8) in die Druckleitung (7), gleichzeitig wird die Förderung des Zylinders (1) erhöht. (Fig. 5). Bei Erreichen der vollen Umstellung der Umschalteinrichtung, stellt der Zylinder(1) die volle Versorgung hinsichtlich Druck und Volumen für die Druckleitung sicher.

In Figur 6 ist die Situation wie in Figur 1 erreicht, nur dass die Umschalteinrichtung und die Förderzylinder umgestellt sind. Der Zyklus beginnt hier von neuem.

Ein identischer Ablauf ist mit einem Rohrweichensystem (6a) in einem separaten Schiebergehäuse (12a) herzustellen, wie es in Figur 7 dargestellt ist.

## Patentansprüche

1. Dickstoffpumpe mit mindestens zwei sich im Pump- und Saugbetrieb abwechselnden Pumpeinheiten(1,2), einer Förderleitung (7), einer Saugleitung (5) mit einer daran angebauten, von den Pumpeneinheiten (1,2) getrennt wirkende Ladedruckeinrichtung (8) zum aktiven Bewirken einer Dickstoffverdichtung, einem mit der Saugleitung verbundenen Vorratsbehälter (9) und einer Umstelleinrichtung (6) zum Umschalten zwischen den Pumpeinheiten (1,2), wobei durch die Umstelleinrichtung (6) eine Pumpeinheit (2;1) im Pumpbetrieb mit der Förderleitung (7) und eine Pumpeinheit (1 ;2) im Saugbetrieb mit der Saugleitung (5) verbunden ist, **dadurch gekennzeichnet, dass** der Vorratsbehälter (9) durch einen weiteren Schieber (10) von der Saugleitung (5) mit der daran angebauten Ladedruckeinrichtung (8) abtrennbar ist und im Bereich der Umschaltphase, die Ladedruckeinrichtung (8) mit der Förderleitung (7) ganz oder teilweise verbunden ist.

2. Dickstoffpumpe nach Anspruch 1, **dadurch gekennzeichnet, dass** der Schieber (10) zu einem Zeitpunkt, zu dem ein saugender Kolben (3) der im Saugbetrieb befindlichen Pumpeinheit (1) eine Schaltstelle (a) erreicht und die Ladedruckeinrichtung (8) gefüllt ist, aus einem geöffneten Zustand in einen geschlossenen Zustand überführt ist, so dass die Saugleitung (5) mit der daran angebauten Ladedruckeinrichtung (8) vom Vorratsbehälter (9) getrennt ist.

3. Dickstoffpumpe nach einem der Ansprüche 1 oder 2, **dadurch gekennzeichnet, dass** die Ladedruckeinrichtung (8) bei geschlossenem Schieber (10) in die mit der Saugleitung (5) verbundene Pumpeinheit (1 ;2) fördert.

4. Dickstoffpumpe nach einem der Ansprüche 1 bis 3, **dadurch gekennzeichnet, dass** die Ladedruckeinrichtung (8) zu Beginn der Umschaltphase in die mit der Saugleitung (5) verbundene Pumpeinheit (1;2) und in die Förderleitung (7) fördert.

5. Dickstoffpumpe nach einem der Ansprüche 1 bis 4, **dadurch gekennzeichnet, dass** am Ende der Saugstrecke des saugenden Kolbens (3) der im Saugbetrieb befindlichen Pumpeinheit (1) und am Ende der Pumpstrecke des drückenden Kolbens (4), der im Pumpbetrieb befindlichen Pumpeinheit (2) mittels der Ladedruckeinrichtung (8) für kurze Zeit die Versorgung der Förderleitung (7) hinsichtlich Menge und Druck übernommen ist.

6. Dickstoffpumpe nach einem der Ansprüche 1 bis 5, **dadurch gekennzeichnet, dass** der Schieber (10) am Ende der Umschaltphase von einer geschlossenen Stellung in eine offene Stellung überführt ist.

7. Dickstoffpumpe nach einem der Ansprüche 1 bis 6, **dadurch gekennzeichnet, dass** die Förderleistung der Ladedruckeinrichtung (8), die während der Umstellphase auftretende Unterbrechung oder Verminderung des Dickstoffstroms in der Förderleitung (7) ganz oder teilweise ausgleicht.

8. Dickstoffpumpe nach den Ansprüchen 1 bis 7, **dadurch gekennzeichnet, dass** die Verbindung über die Umstelleinrichtung (6) erfolgt.

9. Dickstoffpumpe nach den Ansprüchen 1 bis 8, **dadurch gekennzeichnet, dass** die Umstelleinrichtung (6) in einem vom Vorratsbehälter (9) getrennten Gehäuse (12) untergebracht ist.

10. Dickstoffpumpe nach den Ansprüchen 1 bis 9, **dadurch gekennzeichnet, dass** das Gehäuse (12) mindestens vier Öffnungen besitzt an die die Förderzylinder(1 +2) die Lieferleitung (7) und die Saugleitung (5) mit der Ladedruckeinrichtung (8) angeschlossen sind.

11. Dickstoffpumpe nach den Ansprüchen 1 bis 10, **dadurch gekennzeichnet, dass** die Umstelleinrichtung als Rohrweiche (6a) ausgelegt und in einem Gehäuse (12a) eingebaut ist.

12. Dickstoffpumpe nach den Ansprüchen 1 bis 11, **dadurch gekennzeichnet, dass** die Rohrweiche (6a) mit der Saugleitung (5) und der Ladedruckeinrichtung (8) fest verbunden ist und in die Lieferleitung (7) kurzzeitig angeschlossen werden kann.

13. Dickstoffpumpe nach den Ansprüchen 1 bis 12, **dadurch gekennzeichnet, dass** die Anschlüsse der Rohrweiche(16+17) an die Saugleitung (5) und die Ladedruckeinrichtung (8) sich gegenüber liegen und die Drehachse (19) durch den Mittelpunkt der Anschlüsse verläuft.

14. Dickstoffpumpe nach den Ansprüchen 1 bis 13, **dadurch gekennzeichnet, dass** zwischen den Öffnungen der Förderzylinder(1+2) ein Zugang (18) zur Lieferleitung (7) besteht.

15. Dickstoffpumpe nach den Ansprüchen 1 bis 14, **dadurch gekennzeichnet, dass** die Ladedruckeinrichtung (8) über die Mittelstellung der Rohrweiche (6a) und den Zugang(18) mit der Lieferleitung verbunden ist.

16. Dickstoffpumpe nach den Ansprüchen 1 bis 15, **dadurch gekennzeichnet, dass** die Umstelleinrichtung als Drehschieber (6b) ausgelegt ist.

17. Dickstoffpumpe nach den Ansprüchen 1 bis 16, **dadurch gekennzeichnet, dass** der Drehschieber (6b) für jeden Zylinder abwechselnd einen Saug (14) -und einen Druckkanal (15) bildet und in einer Mittelstellung einen Doppelkanal (14/15) formt, der die Ladedruckeinrichtung (8) mit der Lieferleitung (7) verbindet.

## Claims

1. Thick matter pump having at least two pump units (1, 2) which can alternate in pumping and suction operation, having a delivery line (7), having a suction line (5) with a charge pressure device (8), which is mounted on said suction line (5) and acts separately from the pump units (1, 2), for actively bringing about thick matter compression, having a storage tank (9) which is connected to the suction line, and having a switching device (6) for switching between the pump units (1, 2), wherein a pump unit (2; 1) in pump operation is connected to the delivery line (7) and a pump unit (1; 2) in suction operation is connected to the suction line (5) by means of the switching device (6), **characterized in that** the storage tank (9) can be separated from the suction line (5) with the charge pressure device (8) mounted thereon by means of a further slide (10), and in the region of the switching phase, the charge pressure device (8) is entirely or partially connected to the delivery line (7).

2. Thick matter pump according to Claim 1, **characterized in that** the slide (10) is moved from an open state into a closed state at a time at which a sucking piston (3) of the pump unit (1) which is in suction operation reaches a switching point (a) and the charge pressure device (8) is filled, so that the suction line (5) with the charge pressure device (8) mounted thereon is separated from the storage tank (9).

3. Thick matter pump according to one of Claims 1 or 2, **characterized in that**, when the slide (10) is closed, the charge pressure device (8) delivers into the pump unit (1; 2) which is connected to the suction line (5).

4. Thick matter pump according to one of Claims 1 to 3, **characterized in that**, at the beginning of the switching phase, the charge pressure device (8) delivers into the pump unit (1; 2) which is connected to the suction line (5) and into the delivery line (7).

5. Thick matter pump according to one of Claims 1 to 4, **characterized in that**, at the end of the suction path of the sucking piston (3) of the pump unit (1) which is in suction operation, and at the end of the pumping path of the pumping piston (4) of the pump unit (2) which is in pumping operation, the supply to the delivery line (7) is taken over with regard to quantity and pressure by means of the charge pressure device (8) for a short time.

6. Thick matter pump according to one of Claims 1 to 5, **characterized in that** the slide (10) is moved from a closed position into an open position at the end of the switching phase.

7. Thick matter pump according to one of Claims 1 to 6, **characterized in that** the delivery capacity of the charge pressure device (8) entirely or partially equalizes the interruption or reduction of the thick matter flow in the delivery line (7) occurring during the switching phase.

8. Thick matter pump according to Claims 1 to 7, **characterized in that** the connection takes place by means of the switching device (6).

9. Thick matter pump according to Claims 1 to 8, **characterized in that** the switching device (6) is accommodated in a housing (12) which is separate from the storage tank (9).

10. Thick matter pump according to Claims 1 to 9, **characterized in that** the housing (12) has at least four openings, to which are connected the delivery cylinders (1+2), the delivery line (7) and the suction line (5) with the charge pressure device (8).

11. Thick matter pump according to Claims 1 to 10, **characterized in that** the switching device is designed as a tube switch (6a) and is installed in a housing (12a).

12. Thick matter pump according to Claims 1 to 11, **characterized in that** the tube switch (6a) is fixedly connected to the suction line (5) and to the charge pressure device (8), and can be briefly connected into the delivery line (7).

13. Thick matter pump according to Claims 1 to 12, **characterized in that** the ports of the tube switch (16+17) to the suction line (5) and to the charge pressure device (8) are situated opposite one another, and the axis of rotation (19) runs through the central point of the ports.

14. Thick matter pump according to Claims 1 to 13, **characterized in that** an inlet (18) to the delivery line (7) is provided between the openings of the delivery cylinders (1+2).

15. Thick matter pump according to Claims 1 to 14, **characterized in that** the charge pressure device (8) is connected to the delivery line by means of the central position of the tube switch (6a) and the inlet (18).

16. Thick matter pump according to Claims 1 to 15, **characterized in that** the switching device is designed as a rotary slide valve (6b).

17. Thick matter pump according to Claims 1 to 16, **characterized in that** the rotary slide valve (6b) for each cylinder alternately forms a suction duct (14) and a pressure duct (15), and in a central position, forms a double duct (14/15) which connects the charge pressure device (8) to the delivery line (7).

## Revendications

1. Pompe pour matières épaisses présentant au moins deux unités de pompage (1, 2) alternant en modes de pompage et d'aspiration, une conduite de refoulement (7), une conduite d'aspiration (5) avec un dispositif de pression d'admission (8) qui y est monté fonctionnant séparément des unités de pompage (1, 2) permettant de provoquer activement une compression des matières épaisses, un réservoir (9) relié à la conduite d'aspiration et un dispositif d'inversion de marche (6) pour la commutation entre les unités de pompage (1, 2), où par le dispositif d'inversion de marche (6), une unité de pompage (2 ; 1) est reliée en mode de pompage à la conduite de refoulement (7) et une unité de pompage (1 ; 2) en mode d'aspiration à la conduite d'aspiration (5), **caractérisée en ce que** le réservoir (9) peut être séparé de la conduite d'aspiration (5) avec le dispositif de pression d'admission (8) qui y est monté par une autre vanne (10) et dans la zone de la phase de commutation, le dispositif de pression d'admission (8) est relié entièrement ou en partie à la conduite de refoulement (7).

2. Pompe pour matières épaisses selon la revendication 1, **caractérisée en ce que** la vanne (10) passe d'un état ouvert à un état fermé à un moment où un piston aspirant (3) de l'unité de pompage (1) se trouvant en mode aspiration atteint un poste de commutation (a) et le dispositif de pression d'admission (8) est rempli, de sorte que la conduite d'aspiration (5) avec le dispositif de pression d'admission (8) qui y est monté est séparé du réservoir (9).

3. Pompe pour matières épaisses selon l'une quelconque des revendications 1 ou 2, **caractérisée en ce que** le dispositif de pression d'admission (8) débite lorsque la vanne (10) est fermée dans l'unité de pompage (1 ; 2) reliée à la conduite d'aspiration (5).

4. Pompe pour matières épaisses selon l'une quelconque des revendications 1 à 3, **caractérisée en ce que** le dispositif de pression d'admission (8) débite au début de la phase de commutation dans l'unité de pompage (1 ; 2) reliée à la conduite d'aspiration (5) et dans la conduite de refoulement (7).

5. Pompe pour matières épaisses selon l'une quelconque des revendications 1 à 4, **caractérisée en ce qu'**à la fin de la course d'aspiration du piston aspirant (3) de l'unité de pompage (1) se trouvant en mode aspiration et à la fin de la course de pompage du piston de compression (4) de l'unité de pompage (2) se trouvant en mode de pompage, l'alimentation de la conduite de refoulement (7) est prise en charge en ce qui concerne la quantité et la pression pour une courte période par le dispositif de pression d'admission (8).

6. Pompe pour matières épaisses selon l'une quelconque des revendications 1 à 5, **caractérisée en ce que** la vanne (10) passe à la fin de la phase de commutation d'une position fermée à une position ouverte.

7. Pompe pour matières épaisses selon l'une quelconque des revendications 1 à 6, **caractérisée en ce que** le débit de refoulement du dispositif de pression d'admission (8) compense entièrement ou en partie, l'interruption ou la diminution du débit de matières épaisses dans la conduite de refoulement (7) survenant pendant la phase de commutation.

8. Pompe pour matières épaisses selon l'une quelconque des revendications 1 à 7, **caractérisée en ce que** la liaison s'effectue par le biais du dispositif d'inversion de marche (6).

9. Pompe pour matières épaisses selon l'une quelconque des revendications 1 à 8, **caractérisée en ce que** le dispositif d'inversion de marche (6) est logé dans un carter (12) séparé du réservoir (9).

10. Pompe pour matières épaisses selon l'une quelconque des revendications 1 à 9, **caractérisée en ce que** le carter (12) possède au moins quatre ouvertures auxquelles les cylindres de refoulement (1 + 2), la conduite de refoulement (7) et la conduite d'aspiration (5) avec le dispositif de pression d'admission (8) sont raccordés.

11. Pompe pour matières épaisses selon l'une quelconque des revendications 1 à 10, **caractérisée en ce que** le dispositif d'inversion de marche est conçu comme bifurcation tubulaire (6a) et est monté dans un carter (12a).

12. Pompe pour matières épaisses selon l'une quelconque des revendications 1 à 11, **caractérisée en ce que** la bifurcation tubulaire (6a) est reliée solidement à la conduite d'aspiration (5) et au dispositif de pression d'admission (8) et peut être raccordée brièvement à la conduite de refoulement (7).

13. Pompe pour matières épaisses selon l'une quelconque des revendications 1 à 12, **caractérisée en ce que** les raccords de la bifurcation tubulaire (16 + 17) à la conduite d'aspiration (5) et au dispositif de pression d'admission (8) se font face et l'axe de rotation (19) passe par le milieu des raccords.

14. Pompe pour matières épaisses selon l'une quelconque des revendications 1 à 13, **caractérisée en ce qu'**il y a un accès (18) à la conduite de refoulement (7) entre les ouvertures des cylindres de refoulement (1 + 2).

15. Pompe pour matières épaisses selon l'une quelconque des revendications 1 à 14, **caractérisée en ce que** le dispositif de pression d'admission (8) est relié à la conduite de refoulement via la position médiane de la bifurcation tubulaire (6a) et l'accès (18).

16. Pompe pour matières épaisses selon l'une quelconque des revendications 1 à 15, **caractérisée en ce que** le dispositif d'inversion de marche est conçu comme vanne rotative (6b).

17. Pompe pour matières épaisses selon l'une quelconque des revendications 1 à 16, **caractérisée en ce que** la vanne rotative (6b) constitue tour à tour pour chaque cylindre un canal d'aspiration (14) et un canal de compression (15) et forme un double canal dans une position médiane (14/15) qui relie le dispositif de pression d'admission (8) à la conduite de refoulement (7).
